# EUROPÄISCHE PATENTSCHRIFT

(11) **EP 0 055 872 B1**
(45) Veröffentlichungstag und Bekanntmachung des Hinweises auf die Patenterteilung: **07.08.1985**
(21) Anmeldenummer: 81110858.8
(22) Anmeldetag: 31.12.1981
(51) Int. Cl.: B01F 7/18, B01F 15/00, B29B 7/06

(54) **Mischer für Kunststoffzubereitungen**
Mixer for compositions of plastics material
Mélangeur pour compositions de matières plastiques

(30) Priorität: 07.01.1981 DE 8100137 U
(43) Veröffentlichungstag der Anmeldung: 14.07.1982
(73) Patentinhaber: Herfeld, Friedrich Walter, Dr., D-58809 Neuenrade (DE)
(72) Erfinder: Herfeld, Friedrich Walter, Dr., D-58809 Neuenrade (DE)
(74) Vertreter: Tetzner, Volkmar, Dr.-Ing. Dr. jur.

## Beschreibung

Die Erfindung bezieht sich auf einen Mischer für Kunststoffzubereitungen mit einem zylindrischen Mischbehälter mit vertikaler Achse, einer auf der Achse des Mischbehälters angeordneten Rührwerkwelle, die Mischflügel trägt und durch den Behälterboden hindurchreicht, sowie mit einer Antriebsvorrichtung für die Rührwerkwelle unterhalb des Behälterbodens.

Bei einem Mischer dieser Art ergeben sich für die Reinigung insbesondere deshalb Schwierigkeiten, weil die Mischflügel Teile der Behälterwandung abdecken und auf der Unterseite schwer zugängliche Hohlräume und Hinterschneidungen aufweisen.

Aufgabe der Erfindung ist eine solche Ausbildung eines Mischers der genannten Art, daß die Innenwände des Mischbehälters und das Mischwerkzeug leicht gereinigt werden können.

Ein Mischer entsprechend dem ersten Teil des Anspruches 1 ist durch die FR-A-2107186 bekannt. Die Rührwerkwelle wird hierbei durch einen drehbar, jedoch in Längsrichtung unverschiebbar gelagerten äußeren Hohlwellenteil sowie einen hiermit drehfest verbundenen, jedoch in Längsrichtung verschiebbar gelagerten inneren Hohlwellenteil gebildet. Im Innern dieser Rührwerkwelle ist bei dem bekannten Mischer eine durch Druckmittel betätigbare ZylinderKolben-Anordnung vorgesehen, deren Zylinder feststehend angeordnet ist und durch deren auf den inneren Hohlwellenteil der Rührwerkwelle wirkende Kolbenstange die Rührwerkwelle mit den von ihr getragenen Mischflügeln zum Zwecke der Reinigung der Mischflügel und der Innenwand des Mischbehälters angehoben werden kann.

Die Aufgabe wird nach der Erfindung durch das kennzeichnende Merkmal des Anspruches 1 gelöst.

Die Erfindung ermöglicht ein vollständiges Herausheben der Mischwerkzeuge aus dem Innenraum des Mischbehälters, da die Länge der Hohlwelle entsprechend bemessen ist. Damit kann einerseits der Innenraum des Mischbehälters völlig ungehindert gereinigt werden. Andererseits können auch die Mischwerkzeuge sowohl von der Oberseite als auch von der Unterseite gereinigt werden. Dadurch, daß sich die Zylinderkammer bis in den durch die Bodenwandung hindurchreichenden Teil der Rührwerkwelle erstreckt und daß entsprechend die Länge der Kolbenstange größer als die Höhe des Mischbehälters ist, steht eine große Hubhöhe für das Anheben der Mischwerkzeuge zur Verfügung, so daß die Mischwerkzeuge vollständig aus dem Innenraum des Mischbehälters heraus^{g}e-nommen werden können.

Eine Ausführungsform der Erfindung wird im folgenden unter Bezugnahme auf die anliegende Zeichnung erläutert, die einen Schnitt durch einen Mischer nach der Erfindung darstellt.

Die Zeichnung zeigt einen doppelwandigen Mischbehälter 1 in Form eines aufrechtstehenden Zylinders. Der Mischbehälteroberrand 2 ist durch einen Deckel 3 abgeschlossen, für den eine Betätigungsvorrichtung 4 vorgesehen ist, z. B. als Druckmittelbetätigungsvorrichtung.

Innerhalb des Mischbehälters ist eine Rührwerkwelle 5 vorgesehen, die in üblicher Weise durch die Bodenwandung 6 hindurchreicht und unterhalb der Bodenwandung in einer Lageraufnahme 7 gelagert ist. Eine Antriebsnabe 8 nimmt ein Antriebsrad auf, das über ein Getriebe oder einen Riemenantrieb von einem Motor angetrieben wird. Die Rührwerkwelle 5 umfaßt eine Hohlwelle 9, die ein vollständiges Herausnehmen des Mischwerkzeugs ermöglicht. Vorzugsweise reicht die Hohlwelle 9 etwa bis zur Höhe des Mischbehälteroberrandes 2. Innerhalb der Hohlwelle 9 ist eine Kolbenstange 10. geführt. Am Oberende der Hohlwelle 9 ist eine Abdichtung 11 vorgesehen, so daß diese Anordnung eine Druckmitteleinheit mit einer Zylinderkammer 15 bildet. Am Unterende der Hohlwelle 9 ist eine stopfbuchsenartige Drehverbindung 12 angeordnet, deren Leitungsstutzen 13 über eine Steuervorrichtung, z. B. ein Ventil, mit einer nicht dargestellten Druckmittelquelle verbindbar ist. Über die Drehverbindung 12 führt eine Verbindungsleitung 14 zu der Zylinderkammer 15 innerhalb der Hohlwelle 9. Diese Ausführungsform ermöglicht eine besonders günstige Anhebung der Mischwerkzeuge. Es wird nämlich die Zylinderkammer und die Kolbenstange als Druckmitteleinheit ausgenutzt.

Die Kolbenstange 10 trägt an ihrem Oberende eine Hülse 16, die in der dargestellten Weise aus einzelnen Segmenten 17,18,19, 20 besteht. Diese Segmente besitzen einen zentrischen Durchgang, der jeweils die Hohlwelle 9 übergreift. Die Segmente sind miteinander verbunden und dienen zum Teil auch als Nabenteile für Mischflügel 21, 22, 23, die in an sich bekannter Weise ausgebildet sind. Am Oberende der Hülse 16 ist auch ein Deckelräumer 24 vorgesehen.

Die Darstellung der Figur zeigt in ausgezogenen Linien die Arbeitsstellung des Mischers. Der Deckel 3 ist geschlossen und die Hülse 16 mit den Mischflügeln 21, 22, 23 sowie dem Deckelräumer 24 befindet sich im Innenraum des Mischbehälters 1. Eine Beschickung des Mischbehälters kann über im einzelnen nicht dargestellte Öffnungen des Deckels 3 erfolgen. Die Austragvorrichtung ist ebenfalls nicht dargestellt. Der Mischvorgang erfolgt in bekannter Weise unter Drehung der Rührwerkwelle 5.

Wenn der Mischbehälter gereinigt werden soll, wird der Deckel 3 angehoben und in die in strichpunktierten Linien dargestellte Öffnungsstellung 3' verschwenkt. Über den Leitungsstutzen 13 wird Druckmittel, z. B. Druckluft, eingeleitet, so daß die Kolbenstange 10 ausgefahren wird. Die Kolbenstange 10 mit der Hülse 16 kann in die in strichpunktierten Linien eingezeichnete Stellung 10' bzw. 16' angehoben werden. Dadurch werden die Mischwerkzeuge vollständig aus dem Innenraum des Mischbehälters 1 herausgehoben. Infolgedessen sind sowohl die Mischwerkzeuge als auch der Innenraum des Mischbehälters ungehindert zugänglich, so daß eine vollständige und umfassende Reinigung möglich ist. Mischflügel können in einfacher Weise durch Einleiten von Druckmittel in Reinigungsstellung gebracht werden. Mechanische Verbindungen sind nicht zu lösen. Damit bringt die Erfindung eine erhebliche Verbesserung für die Reinigungsvorgänge an einem Mischer.

## Patentansprüche

1. Mischer für Kunststoffzubereitungen, enthaltend
a) einen zylindrischen Mischbehälter (1) mit vertikaler Achse,
b) eine koaxial zur Achse des Mischbehälters (1) angeordnete, durch die Bodenwandung (6) des Mischbehälters (1) hindurchgeführte Rührwerkwelle (5), die Mischflügel (21, 22, 23) trägt,
c) eine unterhalb der Bodenwandung (6) des Mischbehälters (1) angeordnete Antriebsvorrichtung zum Drehantrieb der Rührwerkwelle (5),
d) wobei der die Mischflügel (21, 22, 23) tragende Teil (16) der Rührwerkwelle (5) mittels einer durch Druckmittel betätigbaren ZylinderKolben-Anordnung (9, 10) in vertikaler Richtung verschiebbar ist,
dadurch gekennzeichnet, daß
e) die Rührwerkwelle (5) durch folgende Teile gebildet wird :
e¹) durch den als drehbare Hohlwelle (9) ausgebildeten, in vertikaler Richtung unverschiebbar gelagerten Zylinder der Zylinder-Kolben-Anordnung (9, 10),
e2) durch die mit der Hohlwelle (9) drehbare und gegenüber dieser in vertikaler Richtung verschiebbare Kolbenstange (10) der Zylinder-Kolben-Anordnung (9, 10),
e3) sowie durch den als Hülse (16) ausgebildeten, die Mischflügel (21, 22, 23) tragenden Teil, der mit dem oberen Ende der Kolbenstange (10) fest verbunden ist und die Hohlwelle (9) übergreift.

2. Mischer nach Anspruch 1, dadurch gekennzeichnet, daß die Hohlwelle (9) bis zur Höhe des oberen Randes (2) des Mischbehälters (1) reicht.

## Claims

1. Mixer for compositions of plastics material, containing
a) a cylindrical mixing vessel (1) with a vertical axis,
b) a stirrer shaft (5) which is arranged coaxially with the axis of the mixing vessel (1), passes through the base (6) of the mixing vessel (1) and bears the mixing blades (21, 22, 23),
c) drive means arranged below the base (6) of the mixing vessel (1) for rotary driving of the stirrer shaft (5),
d) in which the part (16) of the stirrer shaft (5) bearing the mixing blades can be displaced in the vertical direction by means of a cylinder-piston arrangement (9, 10) which is actuated by a pressure medium,
characterised in that
e) the stirrer shaft (5) is formed by the following parts :
e¹) the cylinder of the cylinder-piston arrangement (9, 10), this cylinder being constructed as a rotatable hollow shaft (9) and being mounted so that it cannot be displaced in the vertical direction,
e²) the piston rod (10) of the cylinder-piston arrangement (9, 10), this piston rod being rotatable with the hollow shaft (9) and displaceable relative to the latter in the vertical direction,
e³) and the part which is constructed as a bushing (16), bears the mixing blades (21, 22, 23), is fixed to the upper end of the piston rod (10) and engages over the hollow shaft (9).

2. Mixer as claimed in claim 1, characterised in that the hollow shaft (9) extends to the height of the upper edge (2) of the mixing vessel (1).

## Revendications

1. Mélangeur pour compositions de matières plastiques, comprenant
a) une cuve cylindrique (1) à axe vertical,
b) un arbre de malaxage (5) coaxial à l'axe de la cuve (1), traversant le fond (6) de cette dernière et supportant des ailettes de malaxage (21, 22, 23),
c) un dispositif de commande disposé sous le fond (6) de la cuve (1) et destiné à entraîner en rotation l'arbre de malaxage (5),
d) l'élément (16) de l'arbre de malaxage (5) qui supporte les ailettes (21, 22, 23) étant translatable en direction verticale au moyen d'un mécanisme à cylindre et piston (9, 10) actionné par un fluide sous pression, caractérisé en ce que
e) l'arbre de malaxage (5) est formé des éléments suivants :
e^{l}) le cylindre du mécanisme à cylindre et piston (9, 10) qui n'est pas translatable verticalement et qui est conformé en arbre creux rotatif (9),
e²) la tige de piston (10) du mécanisme à cylindre et piston (9, 10) qui est rotative avec l'arbre creux (9) et qui est translatable verticalement par rapport à ce dernier,
e³) un élément conformé en manchon (16), supportant les ailettes de malaxage (21, 22, 23), solidarisé avec l'extrémité supérieure de la tige de piston (10) et recouvrant l'arbre creux (9).

2. Mélangeur selon la revendication 1, caractérisé en ce que l'arbre creux (9) atteint le niveau du bord supérieur (2) de la cuve (1).
